# EUROPÄISCHE PATENTSCHRIFT

(11) **EP 1 026 358 B1**
(45) Veröffentlichungstag und Bekanntmachung des Hinweises auf die Patenterteilung: **17.11.2004**
(21) Anmeldenummer: 00100709.5
(22) Anmeldetag: 14.01.2000
(51) Int. Cl.: E06B 3/82

(54) **Aussentürelement**
Exterior door
Porte extérieure

(30) Priorität: 07.02.1999 DE 19904832
(43) Veröffentlichungstag der Anmeldung: 09.08.2000
(73) Patentinhaber: Stölzel, Christof, 92318 Neumarkt (DE)
(72) Erfinder: Stölzel, Christof, 92318 Neumarkt (DE)
(74) Vertreter: Tergau, Dietrich, Dipl.-Ing.

(56) Entgegenhaltungen:
- EP-A- 0 513 605
- EP-A- 0 853 183
- FR-A- 2 404 094
- GB-A- 1 244 603
- GB-A- 1 475 705

## Beschreibung

Die Erfindung betrifft ein Außentürelement.

Ein Außentürelement mit zu beiden

Seiten desselben angeordneten Deckschichten und mit einem zwischen den Deckschichten eingespritzten oder eingelegten Isolierkern aus Polyurethan, sowie einen den Randbereich des Außentürelements bildenden Rahmen aus Massiv und/oder Leimholz (Fasernholz) bzw. Kunststoff und eine den Isolierkern als Rahmen umfassende oder die beiden Längsseiten des Isolierkerns begrenzende stabförmige Einlage, insbesondere aus einem Eisenwerkstoff, wobei in oder an den beiden Deckschichten größen- und flächengleich eine ebene plattenförmige metallische Schicht parallel angeordnet ist, ist aus der EP 0 853 183 A1 bekannt.

Es ist bekannt, bei Außentürelementen zum Zwecke einer Wärmedämmung einen Isolierkern zwischen den Deckschichten vorzusehen, der gegebenenfalls durch Adhäsion zusätzlich als Verbindungsglied für die beiden Deckschichten zum Einsatz kommt. Hygrothermische Belastungen dieser Türen führen vielfach zu verschlechterten Wärmeleitwerten, (K-Wert), die die Isolationseigenschaften des Türelements ungünstig beeinflussen. Die Verringerung der Wärmeleitwerte und die hieraus resultierende Minderung der Wärmedämmung führt desöfteren zu Undichtheiten und zu Verwerfugen bzw. Verbiegungen des Türelements. Es hat sich gezeigt, daß das Einbringen von Leimfugen in den Holzschichten bzw. zwischen Holzschichten und Isolierkern zur Vermeidung des Eindringens von Feuchtigkeit in das Innered des Türelements nicht ausreichend ist. In besonderer Weise sind die unteren Abschnitte des Türelements gefährdet, da sich dort eine größere hygroskopische Belastung durch seitlich auftreffende oder aufsteigende Flüssigkeiten einstellt. Aufgabe der Erfindung ist die Schaffung von Maßnahmen zur Beibehaltung des K-Wertes und der statischen Funktionen bei Außentürelementen langfristig zu sichern.

Nach der Erfindung ist diese Aufgabe dadurch gelöst, daß in den vertikalen und horizontalen Abschnitten des Rahmens über die Länge und Breite derselben sich erstreckende streifenförmige metallische Abschnitte ausgebildet sind, die gemeinsam mit den metallischen Schichten den Isolierkern unmittelbar oder mit Abstand ummanteln und daß die metallischen Schichten und die metallischen Abschnitte Stabilisatoren und Dampfsperren für das Türelement bilden. Bevorzugt sind die metallischen Schichten und die den Randverbund erfassenden streifenförmigen metallischen Abschnitte aus einem Aluminium-Werkstoff gebildet und mit einer Materialdicke von im wesentlichen 0,20 mm bis 0,50 mm ausgeführt. Durch die metallischen Einlagen ist der Isolationskern abgekapselt und auf den mit Dauerluftfeuchtigkeitsbelastungen konfrontierten Außentürelementen ein Stabilisierungseffekt und eine diffusionsdichte Absperrung erreicht, die zu einer großen Verwindungssteifigkeit für das Türelement führt und eine Dampfsperre für den Isolationskern und den Holzbestandteilen des Außentürelements ergibt, was sich letztlich auch auf die Lebensdauer des Außentürelements günstig auswirkt. Es hat sich gezeigt, daß z.B. durch eine Erhöhung des Feuchtigkeitswertes um, z.B. 2%, die Isolierwirkung des Außentürelements bereits um 30% negativ beeinflußt ist, was nunmehr unterbleibt. Es versteht sich, daß die metallischen Schichten und Abschnitte auch aus einem beliebig anderen metallischen Werkstoff, z.B. Kupfer, gebildet sein können. Schließlich kann auch ein geeigneter Kunststoff als Stabilisator und Dampfsperre für das Türelement Anwendung finden.

In Ausgestaltung des Außentürelements ist vorgesehen, die metallischen Schichten und die metallischen Abschnitte durch Adhäsion mit den Deckschichten bzw. den vertikalen und horizontalen Rahmenabschnitten fest zu verbinden.

Desweiteren ist beim Außentürelement vorgesehen, den beiden Deckschichten auf der dem Isolierkern zugewandten Seite eine plattenförmige Schichtholzauflage fest zuzuordnen, und die als Einlage dienenden ebenen metallischen Schichten entweder in den Deckschichten oder den Schichtholzauflagen bzw. in den Verbindungsebenen von Deckschichten und Schichtholzauflagen zu verlegen. Darüber hinaus wird vorgeschlagen, die die Ummantelung des Isolierkerns bildenden, metallischen Abschnitte wahlweise in oder an das Massivholz und/oder in oder an das Leimholz des Rahmens bzw. den gemeinsamen Verbindungsebenen von Massiv- und Leimholz auszubilden.

In Abwandlung des Erfindungsgedankens besteht die Möglichkeit nur die Deckschichten oder die vertikalen und horizontalen Abschnitte des Rahmens mit metallischen Einlagen als Stabilisatoren und Dampfsperren für das Türelement auszurüsten.

Die Erfindung ist anhand von Ausführungbeispielen in den Figuren verdeutlicht. Hierin bedeuten:
- Fig. 1: ein Außentürelement im Schnitt gemäß einer Ausführungsform,
- Fig. 2: einen Schnitt nach der Linie II-II der Fig. 1,
- Fig. 3: einen Teilschnitt nach der Linie III-III der Fig. 1,
- Fig. 4: ein Außentürelement im Schnitt abgewandelter Ausführung
- Fig. 5: einen Teilschnitt nach der Linie V-V der Fig.4,
- Fig. 6: einen Teilschnitt eines Außentürelements gemäß einer weiteren Ausführungsform und
- Fig. 7: einen Teilschnitt eines Außentürelements gemäß einer anderen Ausführungsform.

Das Außentürelement 1 der Fig. 1 weist einen Vollholzrahmen 2 auf, an dem sich innenseitig ein Rahmen 3 aus Leimholz anschließt. Die Rahmen 2 und 3 umfassen einen Isolierkern 4, insbesondere aus Polyurethan, der beim Außentürelement durch Einspritzen eingebracht ist. Weiter nimmt das Aussentürelement 1 umlaufend einen Stahlrahmen 5 mit Schloßkasten 6 auf,, der korrosionsgeschützt ausgeführt ist und kraftschlüssig mit dem Rahmenholz 2, 3 verklebt ist. Auf den Rahmen 2, 3 sind beidseitig ebene Deckschichten 7 aufgebracht, die beliebig aus Sperr- oder Massivholz gebildet und durch Verklebung mit dem Isolierkern 4 fixiert sind. Zwischen den beiden Deckschichten 7 sind Stahlgitter 8 als Durchbruchhemmer angeordnet und zum Zwecke einer Verstärkung bzw. zur Anbringung von Lichtausschnitten im Türelement an den beiden Deckschichten 7 Furnierschichtholzauflagen 9 angebracht. Beim Ausführungsbeispiel der Figur 1 sind in den Deckschichten 7, wie in Fig. 2 erkennbar, als Stabilisierungsschichten und diffusionsdichte Absperrungen dienende Aluminiumschichten 10 untergebracht. Die vereinfacht als Dampfsperre bezeichneten Aluminiumschichten 10 sind zwischen den Holzlagen der durch Sperrholz gebildeten Deckschichten 7 durch Verklebung festgelegt. Fernerhin sind in den vertikalen und horizontalen Abschnitten 2', 3' des Rahmens 2, 3 Abschnitte 11', 11'' aus einem metallischen Werkstoff, z.B. Aluminium eingebracht, die sich über die Länge und Breite der Abschnitte des Rahmens 2, 3 erstrecken und im Rahmen diffusionsdichte Absperrungen des Türelements gegenüber Feuchteaufnahme bilden. Die metallischen Abschnitte 11', 11'' bilden dabei gemeinsam einen den Isolierkern 4 umfassenden Rahmenverbund gegenüber aufsteigende oder auftreffende Feuchtigkeit und sorgen für eine konstante Beibehaltung des Wärmedämmwertes (K-Wertes) des Türelements. Etwaige über den Rahmen 2, 3 und den Deckschichten 7 auf das Türelement einwirkende Feuchtigkeit wird durch die metallischen Schichten 10 und den metallischen Abschnitten 11', 11'' an einem Vordringen in Richtung Isolierkern (4) gehindert, wodurch die Dämmung keinerlei Veränderung des K-Wertes erfährt. Während beim Ausführungsbeispiel der Fig. 1 die metallischen Abschnitte 11', 11''bevorzugt zwischen dem Vollholzrahmen 2 und dem Leimholzrahmen 3 (Fig. 2 und 3) angeordnet sind, besteht die Möglichkeit, die metallischen Abschnitte 11', 11'' abweichend zwischen dem Leimholzrahmen 3 und dem Isolierkern 4 im Außentürelement unterzubringen.

Beim Außentürelement der Fig. 4 und 5 ist der Isolierkern 4 zu beiden Längsseiten durch je einen Stab 13 gefaßt, die gemeinsam mit dem Isolierkern 4 durch einen Leimholzrahmen 3 umlaufend umgeben sind. Abweichend gegenüber der Ausführung der Fig. 1 sind zwischen Isolierkern 4 und Leimholzrahmen 3 die als diffusionsdichte Absperrungen und Stabilisierungselemente wirkenden metallischen Abschnitte 11', 11'' (Fig. 5) vorgesehen. Etwaige über den Leimholzrahmen 3 des Türelements 1in Richtung Isolierkern 4 eindringende Feuchtigkeit wird an einem Vordringen in Richtung Isolierkern 4 somit durch die Abschnitte 11', 11'' gehindert. Weiter sind in den Deckschichten 7 (Fig. 5) ebene plattenförmige Aluminiumschichten als Stabilisatoren und Dampfsperren vorgesehen.

Das Außentürelement der Fig. 6 weist bei an sich gleicher Ausbildung wie das Außentürelement der Fig. 4 und 5 im Leimholzrahmen 3 verlegte metallische Abschnitte 11', 11'' sowie in den Deckschichten 7 untergebrachte ebene metallische Schichten 10 auf, die auch dort gemeinsam als Stabilisatoren und Dampfsperren wirken.

Es versteht sich, daß die einen Rahmenverbund bildenden Abschnitte 11', 11" an beliebiger Stelle im oder am Rahmen 2, 3 ausgebildet sein können. Jedoch ist darauf zu achten, daß die metallischen Abschnitte 11', 11'' mit einem Abstand von den Randflächen der Rahmen 2, 3 angeordnet sind, der eine Beschädigung der Abschnitte 11', 11'' bei Falzung des Türelements 1 ausschließt.

## Patentansprüche

1. Außentürelement (1) mit zu beiden Seiten desselben angeordneten Deckschichten (7) und mit einem zwischen den Deckschichten (7) eingespritzten oder eingelegten Isolierkern (4) aus Polyurethan sowie einen den Randbereich des Türelements (1) bildenden Rahmen (2, 3) aus Massiv- und/oder Leimholz (Fasernholz) bzw. Kunststoff und eine den Isolierkern (4) als Rahmen umfassende oder die beiden Längsseiten des Isolierkerns (4) begrenzende stabförmige Einlage (5), insbesondere aus einem Eisenwerkstoff, wobei in oder an den beiden Deckschichten (7) größen- und flächengleich eine ebene plattenförmige metallische Schicht (10) parallel angeordnet ist, **dadurch gekennzeichnet, daß** in den vertikalen (2') und horizontalen (3') Abschnitten des Rahmens (2, 3) über die Länge und Breite derselben sich erstreckende streifenförmige metallische Abschnitte (11', 11") ausgebildet sind, die gemeinsam mit den Schichten (10) den Isolierkern (4) unmittelbar oder im Abstand ummanteln und daß die metallischen Schichten (10) und die metallischen Abschnitte (11', 11'') Stabilisatoren und Dampfsperren für das Türelement (1) bilden.

2. Außentürelement nach Anspruch 1, **dadurch gekennzeichnet, daß** die metallischen Schichten (10) sowie die streifenförmigen metallischen Abschnitte (11', 11") aus einem Aluminium-Werkstoff gebildet sind und eine Materialdicke von im wesentlichen 0,20 mm bis 0,50 mm aufweisen.

3. Außentürelement nach Anspruch 1 und 2, **dadurch gekennzeichnet, daß** die metallischen Schichten (10) und die metallischen Abschnitte (11', 11'') durch Adhäsion mit den Deckschichten (7) bzw. den vertikalen und horizontalen Rahmenabschnitten (2', 3') fest verbunden sind.

4. Außentürelement nach Anspruch 1, 2 und 3, **dadurch gekennzeichnet, daß** die beiden Deckschichten (7) auf den dem Isolierkern (4) zugewandten Seiten plattenförmige Schichtholzauflagen (9) od.dgl. fest aufweisen und daß in den Deckschichten (7) oder den Schichtholzauflagen (9) bzw. in den Verbindungsebenen von Deckschichten (7) und Schichtholzauflagen (9) die metallischen Schichten (10) angeordnet sind.

5. Außentürelement nach Anspruch 1, 2 und 3, **dadurch gekennzeichnet, daß** die die Ummantelung für den Isolierkern (4) bildenden streifenförmigen metallischen Abschnitte (11', 11'') in oder an das Massivholz und/oder in oder an das Leimholz der vertikalen und horizontalen Abschnitte (2', 3') des Rahmens (2, 3) bzw. den gemeinsamen Verbindungsebenen von Massiv- und Leimholz oder unmittelbar auf den Isolierkern (4) aufliegend, angeordnet sind.

6. Außentürelement nach Anspruch 1, **dadurch gekennzeichnet, daß** die Deckschichten (7) oder die vertikalen und horizontalen Abschnitte (2', 3') des Rahmens (2, 3) metallische Einlagen (10, bzw. 11', 11'') als Stabilisatoren und Dampfsperren für das Türelement (1) aufweisen.

## Claims

1. Outside door element (1) having surface layers (7) provided on both sides of the same and having a polyurethane insulating core (4) injected or inserted between the surface layers (7), and comprising a frame (2, 3), made of solid wood and/or glulam (pulpwood) or plastic and forming the marginal region of the door element (1), and a bar-shaped insert (5), especially made of a ferrous material, framing the insulating core (4) and limiting the two longitudinal sides of the insulating core (4), wherein a flat, lamellar metallic layer (10) is disposed in parallel in or on the two surface layers (7) so as to be equal in size and area thereto, **characterized in that** in the vertical (2') and horizontal (3') segments of the frame (2, 3) there are configured strip-shaped metallic segments (11', 11") which extend over the length and width of these same and which, jointly with the layers (10), encase the insulating core (4) directly or at a distance, and **in that** the metallic layers (10) and the metallic segments (11', 11'') form stabilizers and vapour barriers for the door element (1).

2. Outside door element according to Claim 1, **characterized in that** the metallic layers (10) and the strip-shaped metallic segments (11', 11") are formed from an aluminium material and have a material thickness essentially within the range 0.20 mm to 0.50 mm.

3. Outside door element according to Claim 1 and 2, **characterized in that** the metallic layers (10) and the metallic segments (11', 11") are fixedly connected by adhesion to the surface layers (7) and/or the vertical and horizontal frame segments (2', 3').

4. Outside door element according to Claim 1, 2 and 3, **characterized in that** the two surface layers (7), on the sides facing the insulating core (4), exhibit in fixed arrangement lamellar laminated-wood overlays (9) or the like and **in that** the surface layers (7) or the laminated wood overlays (9), and the connecting planes between surface layers (7) and laminated-wood overlays (9), contain the metallic layers (10).

5. Outside door element according to Claim 1, 2 and 3, **characterized in that** the strip-shaped metallic segments (11', 11") forming the casing for the insulating core (4) are disposed in or on the solid wood and/or in or on the glulam of the vertical and horizontal segments (2', 3') of the frame (2, 3) and/or the joint connecting planes between solid wood and glulam or resting directly on the insulating core (4).

6. Outside door element according to Claim 1, **characterized in that** the surface layers (7) or the vertical and horizontal segments (2', 3') of the frame (2, 3) have metallic inserts (10, and 11', 11") acting as stabilizers and vapour barriers for the door element (1).

## Revendications

1. Elément de porte extérieure (1) comprenant, agencées sur les deux faces de celui-ci, des couches de recouvrement (7), et comprenant une âme isolante (4) en polyuréthanne injectée ou insérée entre les couches de recouvrement (7), ainsi qu'un cadre (2, 3) en bois massif et/ou bois de collage (bois de fibres ou particules) ou en matière plastique, qui forme la zone de bordure de l'élément de porte (1), et un insert (5) en forme de barre, notamment en un matériau ferreux, qui entoure l'âme isolante (4) en tant que cadre ou délimite les deux côtés longitudinaux de l'âme isolante (4), une couche métallique (10) plane, en forme de plaque, étant disposée parallèlement dans ou contre les deux couches de recouvrement (7), selon une grandeur et une surface identique, **caractérisé en ce que** dans les tronçons verticaux (2') et horizontaux (3') du cadre (2, 3) sont formés, s'étendant sur la longueur et la largeur de ceux-ci, des tronçons métalliques (11', 11") en forme de bande, qui, en commun avec les couches (10), enveloppent directement ou à distance, l'âme isolante (4), et **en ce que** les couches métalliques (10) et les tronçons métalliques (11', 11") forment des stabilisateurs et des barrières de vapeur pour l'élément de porte (1).

2. Elément de porte extérieure selon la revendication 1, **caractérisé en ce que** les couches métalliques (10) ainsi que les tronçons métalliques (11', 11") en forme de bande sont réalisés en un matériau d'aluminium et présentent une épaisseur de matériau de sensiblement 0,20 mm à 0,50 mm.

3. Elément de porte extérieure selon la revendication 1 et 2, **caractérisé en ce que** les couches métalliques (10) et les tronçons métalliques (11', 11'') sont reliés de manière fixe, par adhésion, aux couches de recouvrement (7) et respectivement aux tronçons de cadre (2', 3') verticaux et horizontaux.

4. Elément de porte extérieure selon la revendication 1, 2 et 3, **caractérisé en ce que** les deux couches de recouvrement (7), présentent de manière fixe, sur les faces dirigées vers l'âme isolante (4), des couches rapportées de bois stratifié (9) ou similaires, et **en ce que** dans les couches de recouvrement (7) ou dans les couches rapportées de bois stratifié (9), respectivement dans les plans de jointure des couches de recouvrement (7) et des couches rapportées de bois stratifié (9), sont disposées les couches métalliques (10).

5. Elément de porte extérieure selon la revendication 1, 2 et 3, **caractérisé en ce que** les tronçons métalliques (11', 11") en forme de bande formant l'enveloppe pour l'âme isolante (4) sont disposés dans ou sur le bois massif et/ou dans ou sur le bois de collage des tronçons verticaux et horizontaux (2', 3') du cadre (2, 3) respectivement les plans de jointure du bois massif et du bois de collage ou en reposant directement sur la couche isolante (4).

6. Elément de porte extérieure selon la revendication 1, **caractérisé en ce que** les couches de recouvrement (7) ou les tronçons verticaux et horizontaux (2', 3') du cadre (2, 3) présentent des inserts métalliques (10, respectivement 11', 11'') en tant que stabilisateurs et barrières de vapeur pour l'élément de porte (1).
